# EUROPÄISCHE PATENTSCHRIFT

(11) **EP 1 494 510 B1**
(45) Veröffentlichungstag und Bekanntmachung des Hinweises auf die Patenterteilung: **23.05.2007**
(21) Anmeldenummer: 04012533.8
(22) Anmeldetag: 27.05.2004
(51) Int. Cl.: H05B 41/298

(54) **Zündgerät mit intelligenter Abschaltung**
Ignition apparatus with intelligent disconnection
Appareil d'allumage avec déconnexion intelligent

(30) Priorität: 03.07.2003 DE 10330013
(43) Veröffentlichungstag der Anmeldung: 05.01.2005
(73) Patentinhaber: Elektrobau Oschatz GmbH & Co. KG, 04752 Oschatz (DE)
(72) Erfinder: Friedrich, Frank, 06231 Bad Dürrenberg (DE); Reichel, Stefan, 04758 Liebschützberg (DE)
(74) Vertreter: Rüger, Barthelt & Abel Patentanwälte

(56) Entgegenhaltungen:
- EP-A- 0 252 438
- US-A- 5 969 483

## Beschreibung

Die Erfindung betrifft ein Zündgerät für Gasentladungslampen, insbesondere mit elektromagnetischem Vorschaltgerät sowie ein Verfahren zum Zünden und Wiederzünden von Gasentladungslampen.

Gasentladungslampen wie beispielsweise Natriumdampflampen, Metalldampfhalogenlampen, insbesondere wenn sie als Hochdruckgasentladungslampen ausgebildet sind, sind in der Regel empfindlich gegen Netzspannungsschwankungen. Der Netzspannung überlagerte Störspannungen können die Hochdruckgasentladungslampen zum Erlöschen bringen. Das Wiederzünden bedarf in der Regel einer vom Lampentyp abhängigen Zeit, die im Bereich von einigen Sekunden bis zu mehreren Minuten liegen kann. Dies gilt insbesondere, wenn das Zündgerät Zündspannung abgibt, die zwar zum Zünden einer kalten nicht aber zum Zünden einer heißen Lampe ausreichen.

Häufen sich Netzstörungen führt dies zum Erlöschen einzelner Hochdruckgasentladungslampen, die dann wiedergezündet werden müssen.

Ein grundsätzlich anderer Vorgang spielt sich ab, wenn sich die Gasentladungslampe ihrem Lebensdauerende nähert. Die Brennspannung steigt dann auf Werte an, die zum stochastischen Verlöschen der Gasentladungslampe führen können. Auch in diesem Fall nimmt ein Zündgerät eine Wiederzündung der Lampe vor, wobei die Gasentladungslampe jedoch in der Regel wieder verlischt, sobald sie brennt und sich unter Anstieg ihrer Brennspannung erwärmt. Wegen der mit dem Betrieb gealterter Lampen verbundenen Gefahren und wegen des lästigen Blinkens solcher Lampen ist es deshalb bekannt geworden, die Zahl der Zündversuche zu erfassen. Dazu offenbart die EP 0 847 680 Bl ein Verfahren zum Betrieb bzw. zum Zünden von Hochdruckgasentladungslampen, bei dem nach einem unbeabsichtigten Abschalten der Lampe die Anzahl von Lampenzündungen gezählt wird und die Zündschaltung abgeschaltet wird, wenn die Lampe nach einer vorgegebenen Anzahl von Lampenzündungen erneut unbeabsichtigt abschaltet.

Dies ist auch aus der US-PS 4 853 599 bekannt. Auch diese Druckschrift offenbart ein Vorschalt- bzw. Zündgerät, das die Anzahl der Wiedereinschaltvorgänge erfasst und bei Erreichen einer vorbestimmten Zahl abschaltet.

Solche Zündgeräte können zwar das unerwünschte Blinken von Hochdruckgasentladungslampen verhindern. Sie neigen aber andererseits auch dazu, vollkommen intakte Hochdruckgasentladungslampen abzuschalten, obwohl diese ihr Lebensdauerende noch nicht erreicht haben. Dieser Effekt ist abhängig von der Netzqualität. Treten gelegentliche, zum Verlöschen von Lampen führende Netzstörungen auf und verursachen diese ein unbeabsichtigtes Abschalten, d.h. Verlöschen der Hochdruckgasentladungslampe werden diese Lösch- oder Abschaltvorgänge gezählt. Bei Netzen mit hoher Störbelastung kann dies zum Stillsetzen von intakten Lampen führen, was nicht beabsichtigt ist. Dies ist insbesondere bei Dauerbeleuchtungen, wie z.B. Straßentunneln, unerwünscht.

Die US-A-5 969 483 beschreibt ein Vorschaltgerät für Leuchtstofflampen mit vorgeheizten Elektroden. Zur Erkennung nicht betriebsfähiger Lampen ist eine Überwachungseinrichtung vorgesehen, die die durchgeführten Zündversuche zählt und abschaltet, wenn eine bestimmte Anzahl von Zündversuchen überschritten ist. Diese Prinzip lässt sich bei Hochdruckdasentladungslampen nicht anwenden, denn diese schalten am Lebensdauerende z.B. im Stundentakt ab. Es ist schwierig, solche durch das Erreichen des Lebensdauerendes induzierten Abschaltvorgänge von Abschaltvorgängen zu unterscheiden, die durch Netzstörung, d.h. der Netzspannung überlagerte Störimpulse verursacht sind.

Davon ausgehend ist es Aufgabe der Erfindung, ein Zündgerät für Hochdruckgasentladungslampen und entsprechende Verfahren zum Betrieb von Hochdruckgasentladungslampen zu schaffen, mit dem sich das Stillsetzen intakter Gasentladungslampen nach unbeabsichtigtem Abschalten weitgehend vermeiden lässt.

Diese Aufgabe wird mit dem Zündgerät nach Anspruch 1 sowie mit den Zündverfahren nach Anspruch 4 gelöst:

Die Lösung der Aufgabe liegt in der Festlegung einer kritischen Brennzeit und der Überwachung ob die Hochdruckgasentladungslampe länger als diese Zeit brennt. Erfüllt die Hochdruckgasentladungslampe diese Bedingung, wird sie als betriebsfähig eingestuft und weiter betrieben. Schaltet sie jedoch innerhalb der kritischen Brennzeit ab, wird dies registriert. Folgen mehrere solcher Registrierungen aufeinander, werden diese Registrierungen gezählt. Übersteigt der Zählwert einen vorgegebenen oder alternativ auch vorgebbaren Wert, wird die Lampe als verschlissen eingestuft und stillgesetzt. Dieser Wert wird beispielsweise auf drei Ereignisse gesetzt. Er kann jedoch bedarfsweise auch größer oder kleiner festgelegt werden. Die kritische Brennzeit wird so festgelegt, dass sie einerseits so groß ist, dass ein am Lebensdauerende auftretendes periodisches Verlöschen in Zeitabständen erfolgt, die kürzer sind als die kritische Brennzeit, wohingegen andererseits die Wahrscheinlichkeit mehrere aufeinander folgender Netzstörungen, die zum Lampenverlöschen führen können, innerhalb der kritischen Brennzeit sehr gering ist. Beispielsweise kann die kritische Brennzeit auf ein oder mehrere Stunden gesetzt werden.

Mit der Überwachung des Einhaltens der kritischen Brennzeit bzw. des nicht mehrfach aufeinander folgenden Unterschreitens derselben, wird eine praktisch sehr sichere Unterscheidung von Lampenlöschüngen, die am Lebensdauerende auftreten, und Lampenlöschungen, die infolge von Netzstörungen auftreten, erreicht.

Das Zündgerät enthält einen Diskriminator zur Unterscheidung von Kalt- und Warmstart. Dieser auch als Kaltstarterkennungseinrichtung bezeichnete Diskriminator setzt den rücksetzbaren Löschzähler bei Erkennung eines Kaltstarts vorzugsweise auf seinen Anfangswert, so dass auch im voraus gegangenen Brennzyklus als Defekt abgeschaltete Hochdruckgasentladungslampen zunächst gezündet werden. Ist der Zähler auf den Wert 3 gesetzt, bleiben sie nach dem dritten unbeabsichtigten Verlöschen dauerhaft abgeschaltet und zwar bis zum nächsten Kaltstart. Werden beispielsweise Geschäftslagen, anderweitige öffentliche Räume oder sonstige Räume, die einer Dauerbeleuchtung bedürfen, wie beispielsweise Tunnel und dergleichen, gewartet, werden beim nächsten Betriebsstart alle Lampen gezündet und zwar auch solche, die in Folge an sich unwahrscheinlicher aber doch möglicher kurzfristig aufeinander folgender Netzstörungen abgeschaltet haben. Nach kurzer Wartezeit haben die Zündgeräte dann die wirklich defekten Lampen abgeschaltet. Sie können dann ausgewechselt werden. Bei Geschäftsauslagen und ähnlichen Beleuchtungen, die periodisch täglich abgeschaltet werden und beispielsweise lediglich nachts leuchten, wird durch die Unterscheidung zwischen Kalt- und Warmstart außerdem sicher gestellt, dass beim Kaltstart (Einschalten der Lampen beispielsweise am Abend) alle Lampen gestartet werden und nach einer Einschwingzeit zum Abschalten der defekten Lampen keinerlei Lampe mehr blinkt.

Weitere Einzelheiten vorteilhafter Ausführungsformen der Erfindung sind Gegenstand der Zeichnung, der Beschreibung oder von Unteransprüchen.

In der Zeichnung sind Ausführungsbeispiele der Erfindung veranschaulicht. Es zeigen:
- Figur 1 bis 3: Gasentladungslampen mit Vorschalt- und Zündgerät in unterschiedlichen Ausführungsformen in schematisierten Schaltbildern,
- Figur 3a: eine Steuerschaltung für die Vorschaltgeräte nach Figur 1 bis 3 in vereinfachter Darstellung,
- Figur 4: eine andere Steuerschaltung für die Vorschaltgeräte nach Figur 1 bis 3 in vereinfachter Darstellung,
- Figur 4a, 4b: Schaltungsvarianten für eine Erkennungseinrichtung,
- Figur 5: einen Teil der Steuerschaltung nach Figur 4 als Blockschaltbild und
- Figur 6: ein Zeitdiagramm zur Veranschaulichung der Betriebsweise des Zündgeräts.

In Figur 1 ist das Schaltbild einer Gasentladungslampe 1 sowie eines zugehörigen Vorschaltgeräts 2 und eines Zündgeräts 3 veranschaulicht. Die Gasentladungslampe 1 ist beispielsweise eine Natriumdampflampe, eine Halogen-Metalldampflampe oder eine anderweitige Gasentladungslampe. Während ihr einer Anschluss an ein Bezugspotential N angeschlossen ist, ist ihr anderer Anschluss über einen Zündimpulstransformator 4 und das Vorschaltgerät 2 an eine wechselspannungsführende Leitung L angeschlossen. Das Bezugspotential N und die Leitung L können miteinander vertauscht werden. Das Vorschaltgerät 2 besteht im einfachsten Fall aus einer Vorschaltdrossel die dazu dient, den Lampenstrom der Gasentladungslampe 1 zu begrenzen und die Gasentladung zu stabilisieren. Der Zündimpulstransformator 4 weist eine Sekundärwicklung auf, die zwischen das Vorschaltgerät 2 und die Gasentladungslampe 1 geschaltet ist. Seine Primärwicklung ist an das Zündgerät 3 angeschlossen. Dieses enthält einen Zündkondensator 5, der mit einem Ende an die Primärwicklung des Zündimpulstransformators 4 und zugleich an ein Ende der Sekundärwicklung sowie an das Vorschaltgerät 2 angeschlossen ist. Mit seinem anderen Ende ist er an ein Zwischenpotential 6 angeschlossen. Das andere Ende der Primärwicklung des Zündimpulstransformators 4 ist über ein Durchbruchs-Schalterbauelement, wie beispielsweise das Sidac 7, angeschlossen, dessen anderes Ende mit dem Zwischenpotential 6 verbunden ist. Letzteres ist über einen Strombegrenzungswiderstand 8 und einen Kondensator 9 mit dem Bezugspotential N verbunden. Der Zündimpulstransformator 4 bildet gemeinsam mit dem Zündgerät 3 einen Hochspannungsgenerator 11. Diesem ist eine Steuerschaltung 12 zugeordnet, dessen Anschlüsse 13, 14 im Sinne einer Parallelschaltung an das Sidac 7 angeschlossen sind. Die Steuerschaltung 12 kann auch parallel zum Kondensator 5 geschalten werden. Die Steuerschaltung 12 ist aus Sicht des Sidacs 7 ein Schalter 15, der das Sidac 7 kurzschließen kann, um die Erzeugung von Zündimpulsen zu unterbinden.

Die Steuerschaltung 12 enthält eine elektronische Schaltung 16 zur Ansteuerung des Schalters 15. Die Steuerschaltung überwacht dazu die an den Anschlüssen 13, 14 anliegende Spannung und wertet diese aus. Sie ist im bevorzugten Fall durch einen Mikrocontroller 17 gebildet, der mit der aus Figur 4 schematisch ersichtlichen Außenbeschaltung versehen ist. Der Schalter 15 wird durch einen Thyristor mit vorgeschalteter Graetz-Brücke 18 gebildet. Dem Thyristor ist ein Arbeitswiderstand 19 in Reihe geschaltet. Der Mikrocontroller 17 steuert den Thyristor an seinem Gate.

Aus der von der Graetz-Brücke 18 gelieferten Spannung zweigt ein Widerstand 21 in Verbindung mit einer Z-Diode 22 die Betriebsspannung für den Mikrocontroller 17 ab. Der Z-Diode 22 kann ein Pufferkondensator 23 parallel geschaltet sein. Die Z-Diode 22 kann auch durch einen Spannungsregler ersetzt werden.

Dem Mikrocontroller 17 ist eine Erkennungseinrichtung 24 zugeordnet, um kurzzeitige Betriebsspannungseinbrüche, die zu einem unbeabsichtigten Verlöschen der Gasentladungslampe führen oder führen können, zu erkennen. Diese Erkennungseinrichtung 24 liefert bei Betriebsspannungsunterbrechungen, die von dem Pufferkondensator 23 überbrückt werden, einen kurzen Signalimpuls an einen entsprechenden Eingang des Mikrocontrollers 17, um diesem zu signalisieren, dass nun ein Wiederzündvorgang ansteht. Zu der Erkennungseinrichtung 24 gehören bei der Ausführungsform nach Figur 4, 4a oder Figur 4b eine mit der Graetz-Brücke 18 und somit der ungefilterten Betriebsspannung verbundenen Z-Diode 25, deren andere Elektrode (Anode) mit dem zugeordneten Eingang des Mikrocontrollers 17 verbunden ist (gestrichelte Bauelemente sind optional). Mit diesem sind außerdem ein Widerstand 27 und optional ein Kondensator 26 verbunden, die beide gegen Masse geschaltet und somit wiederum mit dem anderen Ende der Graetz-Brücke 18 verbunden sind. Die Z-Diode 25 kann auch durch einen Widerstand ersetzt werden.

Der Mikrocontroller 17 ist programmgesteuert. Seine Programmierung erfolgt in der für den konkreten Typ geeigneten Sprache zur Durchführung der nachfolgend beschriebenen Funktion.

Die Schaltung nach Figur 1 und die Steuerschaltung 12 nach Figur 4 arbeiten wie folgt:

War die Schaltung längere Zeit vom Netz getrennt, beispielsweise indem an der Leitung L keine Netzspannung angelegt war, befindet sich die Steuerschaltung 12 im Ruhezustand und der Schalter 15 ist offen (nicht stromleitend). Wird nun Betriebsspannung angelegt (z.B. 220 V, 50 Hz sin) liegt diese über das Vorschaltgerät 2 und den Zündimpulstransformator 4 an der hochohmigen Gasentladungslampe 1 an. Über den Widerstand 8 und den Kondensator 9 wird zudem der Kondensator 5 aufgeladen bis die Durchbruchspannung des Sidacs 7 erreicht ist. Mit Durchbrechen wird dieses niederohmig, so dass der Kondensator 5 sich an der Primärwicklung des Zündimpulstransformators 4 entlädt. Sinkt der Strom dabei unter einen Haltewert ab, wird das Sidac 7 wieder hochohmig und der Kondensator 5 wird wiederum über den Widerstand 8 und den Kondensator 9 nachgeladen. Dieses Spiel kann sich bei jeder Netzhalbwelle mehrere Mal wiederholen. Der Zündimpulstransformator erzeugt deshalb eine Folge von Zündimpulsen. Bei kalter Lampe führen diese in der Regel sofort zum Zünden der Gasentladungslampe 1. Diese zündet somit bei der ersten Netzhalbwelle oder kurz danach. Brennt die Gasentladungslampe 1 sinkt die Spannung zwischen dem Vorschaltgerät 2 und der Gasentladungslampe 1 soweit ab, dass der Kondensator 5 die Durchbruchspannung des Sidacs 7 nicht mehr erreicht. Es werden somit auch keine Zündimpulse mehr erzeugt.

Es kann nun vorkommen, dass die Betriebsspannung kurzzeitig unterbrochen wird oder dass ihr ein Störimpuls überlagert ist, der wie eine ganz kurzzeitige Betriebsspannungsunterbrechung wirkt und die Gasentladungslampe 1 zum Verlöschen bringt. Während der Zeit der Betriebsspannungsunterbrechung bleibt der Mikrocontroller 17 weiter aktiv. Obwohl an den Anschlüssen 13, 14 die Speisung der Steuerschaltung 12 kurzzeitig wegfallen kann wird dies von dem Pufferkondensator 23 überbrückt. Die Z-Diode 25 gibt den Betriebseinbruch oder den sonstigen Störimpuls jedoch unmittelbar an den Eingang des Mikrocontrollers 17 weiter, so dass dieser insbesondere anhand des plötzlichen Spannungsanstiegs zwischen den Anschlüssen 13, 14 erkennt, dass die Gasentladungslampe 1 zwischenzeitlich verloschen ist. Er führt nun den Start der Gasentladungslampe 1 in der Betriebsart "Warmzünden" bzw. "Wiederzündbetriebsart" durch. Dies beginnt mit dem Schließen des Schalters 15 der somit stromleitend wird. Dadurch wird die Erzeugung von Zündimpulsen seit Beginn t1 des Wiederzündvorgangs für eine vorgegebene Wärtezeit-von-be-ispielsweise 12-Sekunden-oder-auch-24 Sekunden unterdrückt. Danach können beispielsweise 12 Sekunden lang Zündimpulse erzeugt und an die Gasentladungslampe 1 gelegt werden. Dieses Wechselspiel von Pause und Zündversuch kann nun fortwährend wiederholt werden bis die Gasentladungslampe 1 zündet.

Durch die verzögerte Erzeugung von Zündimpulsen in der Wiederzündbetriebsart wird der Gasentladungslampe 1 zunächst Gelegenheit gegeben, etwas abzukühlen bevor überhaupt Zündversuche unternommen werden. Dies erhöht die Wahrscheinlichkeit der sofortigen Zündung beim ersten Wiederzündversuch erheblich. Zündet die Gasentladungslampe 1 jedoch nicht sofort wird durch das getaktete Anlegen von Zündimpulsen der übermäßige Energieeintrag in die Gasentladungslampe vermieden, der ansonsten zu einer Verlangsamung der Abkühlung der Gasentladungslampe führen würde.

Ist die Betriebsspannung hingegen längere Zeit unterbrochen erkennt dies die Erkennungseinrichtung 24 ebenfalls. Beim Kaltstart sind der Kondensator 26 und der Pufferkondensator 23 leer. Der plötzliche Spannungsanstieg an den Anschlüssen 13, 14 wird zunächst an dem Kondensator 26 und somit an dem entsprechenden Steuereingang des Mikrocontrollers 17 sichtbar. Erst dann erhält dieser mit anwachsender Spannung auf dem Pufferkondensator 23 seine Betriebsspannung. Der Steuerimpuls, der ihn in die Wiederzündbetriebsart versetzen würde, ist zu diesem Zeitpunkt schon Vergangenheit und bleibt unwirksam. In Folge dessen bleibt der Mikrocontroller 17 in seiner Kaltzündbetriebsart und lässt die sofortige Generierung von Zündimpulsen zu.

Bei einer verbesserten Ausführungsform wird insbesondere in der Wiederzündbetriebsart überwacht, wie lange die erfolglose Abgabe von Zündimpulsen an die Gasentladungslampe 1 dauert. Überschreiten diese Zündversuche eine Zeitgrenze von beispielsweise fünf oder zehn Minuten kann daraus geschlossen werden, dass an das Zündgerät 3 eine warm nur schwer wiederzündbare Gasentladungslampe, wie beispielsweise eine so genannte Keramikbrennerlampe, angeschlossen ist. In diesem Fall können dann die Pausen zwischen einzelnen Zündversuchen verlängert werden, beispielsweise auf 52 Sekunden oder auf 1 Minute. Andererseits kann auch die Dauer der Zündversuche verlängert werden, beispielsweise auf 24 Sekunden.

Bei einer weiter abgewandelten Ausführungsform, die sich von der vorstehend beschriebenen Ausführungsform durch die Programmierung des Mikrocontrollers 17 unterscheidet, wird beim Warmzünden (Wiederzünden) die Zeit vom Verlöschen der Lampe bis zum erfolgreichen Wiederzünden oder alternativ die Anzahl der durchgeführten Zündversuche überwacht und beim nächsten Wiederzündvorgang berücksichtigt.

In einer weiter möglichen Abwandlung kann die Anzahl der in einem gegebenen Zeitraum auftretenden Wiederzündversuche bei unbeabsichtigtem Verlöschen der Gasentladungslampe 1 überwacht werden und jeglicher neuer Wiederzündversuch unterbunden werden, falls eine gegebene Grenzzahl überschritten ist. Hierdurch wird vermieden, dass am Lebensdauerende angekommene Lampen, die zum ständigen Wiederverlöschen neigen, ständig wiedergezündet werden, wodurch unangenehme Blinkeffekte entstehen würden.

Figur 2 veranschaulicht eine abgewandelte Ausführungsform der Schaltung gemäß Figur 1, wobei für gleiche Schaltungsteile unter Rückgriff auf die vorherige Beschreibung gleiche Bezugszeichen zugrunde gelegt werden. Die Ausführungsform nach Figur 2 unterscheidet sich von der nach Figur 1 durch die Anordnung der Steuerschaltung 12' in einem lampenstromführenden Pfad. Die Steuerschaltung 12' enthält einen Schalter 15', der normalerweise geschlossen ist, während der Schalter 15 nach Figur 1 normalerweise offen ist. Zur Unterbrechung des Zündbetriebs der Gasentladungslampe 1 wird der Schalter 15 geöffnet. Ansonsten stimmt die Schaltung 16' mit der Schaltung 16 nach Figur 1 und 4 überein. Ebenso gilt die Funktionsbeschreibung entsprechend.

Figur 3 veranschaulicht eine Ausführungsform der Schaltung für die Gasentladungslampe 1, die ohne Zündimpulstransformator auskommt. Dazu ist das Vorschaltgerät 2 mit einer Anzapfung versehen. Diese Anzapfung ist über einen Kondensator 28, ein Triac 29 und einen optionalen Strombegrenzungswiderstand 31 oder alternativ eine Drossel an das Bezugspotential N angeschlossen. Die Steuerelektrode des Triacs 19 ist über ein Diac 32 an einen aus zwei Widerständen 33, 34 bestehenden Spannungsteiler, der die Lampenspannung abgreift, angeschlossen. Dem Widerstand 34 ist ein Phasenschieberkondensator 35 parallel geschaltet.

Der Schalter 15 dient der Unterbindung von Ansteuerimpulsen des Diacs 29, um das Erzeugen von Hochspannungsimpulsen zu verhindern. Ist er offen werden Hochspannungsimpulse erzeugt bis die Gasentladungslampe 1 zündet. Ist er hingegen geschlossen, unterbleibt die Erzeugung der Zündimpulse. Die Schaltung 16 öffnet und schließt den Schalter 15 gemäß der Diagramme 5 und 6 sowie der zugehörigen Beschreibung.

Figur 3a veranschaulicht eine abgewandelte Ausführungsform der Schaltung für die Gasentladungslampe 1, die ohne Zündimpulstransformator auskommt. Auch hier ist das Vorschaltgerät 2 mit einer Anzapfung versehen, die über einen Kondensator 28, ein Triac 29 und einen optionalen Strombegrenzungswiderstand 31 oder alternativ eine Drossel an das Bezugspotential N angeschlossen ist. Die oben beschriebene Steuerschaltung 16 dient hier nicht zur Steuerung eines Schalters 15, der Zündimpulse des Triacs 29 kurzschließt, sondern sie steuert das Triac 29 direkt an. Soll die Generierung von Lampenzündimpulsen unterbleiben erhält das Triac 29 keine Zündimpulse mehr von der Steuerschaltung 16. Sie ist an das Phasenschiebernetzwerk bestehend aus den Widerständen 33, 34 und dem Kondensator 35 angeschlossen, um bedarfsweise die Zündimpulse für das Triac 29 zu generieren. Die Erkennung von Warmstartsituationen erfolgt wie bei der Schaltung nach Figur 4 wobei die entsprechenden Schaltungsteile hier nicht einzeln angegeben sind.

Figur 5 veranschaulicht die Funktion des Mikrocontrollers 17 als Blockschaltbild. Sein Eingang 36 führt zu einem Zeitfilter 37, das ankommende Impulse daraufhin untersucht, ob sie in einem zeitlichen Abstand ankommen der größer ist als eine Mindestzeit. Das Zeitfilter 37 dient dazu, aufeinander folgendes Verlöschen der Hochdruckgasentladungslampe, wie es als mehrmaliges Blinken beim Zünden derselben auftreten kann, von unbeabsichtigtem Verlöschen zu unterscheiden, das während des ruhigen Brennens der Hochdruckgasentladungslampe 1 in Folge von Netzstörungen auftreten kann. Das Zeitfilter 37 kann beispielsweise auf 1, 3 oder 5 Sekunden festgelegt werden. Die von ihm festgelegte Mindestzeit ist jedoch deutlich geringer als die am Lebensdauerende der Hochdruckgasentladungslampe 1 auftretenden Blinkzeiten.

Parallel zu dem Zeitfilter 37 ist an den Eingang 36 eine Kaltstarterkennungseinrichtung 38 angeschlossen, die dazu dient, einen Kaltstart von einem Warmstart zu unterscheiden. Sie vergleicht beispielsweise das zeitliche Verhältnis des Eintreffens der Betriebsspannung des Mikrocontrollers 17 mit dem Eintreffen eines Signals an dem Eingang 36. Trifft dieses Signal eher ein als die durch den Pufferkondensator 23 verzögerte Betriebsspannung gibt die Kaltstarterkennungseinrichtung 38 an ihrem Ausgang 39 ein Rücksetzsignal ab. Dieses wird zu einem von zwei alternativen Rücksetzeingängen 41, 42 eines Zählblocks 43 geleitet. Der Zählblock 43 hat einen Zähleingang 44, der an den Ausgang des Zeitfilters 37 angeschlossen ist. Sein eigener Ausgang 45 führt zu einem Eingang eines Odergatters 46, dessen Ausgang 47 den Ausgang des Mikrocontrollers 17 bildet und das Gate des Thyristors 15 steuert. Der andere Eingang des Odergatters 46 führt Sperrimpulse, die aus weiteren nicht veranschaulichten Blöcken des Mikrocontrollers 17 z.B. zur Unterbrechung des Zündbetriebs stammen können.

Die an den Zähleingang 44 geleiteten Impulse gelangen außerdem zu einer Timerschaltung 48, die eine kritische Brennzeit festlegt. Die kritische Brennzeit kann beispielsweise auf ein oder zwei Stunden festgelegt sein. Der Ausgang der Timerschaltung 48 ist mit dem Rücksetzeingang 42 verbunden. Erhält der Zählerblock 43 an seinem Rücksetzeingang 41 oder an seinem Rücksetzeingang 42 ein Signal wird er auf seinen Ursprungswert zurückgesetzt. An seinem Ausgang 45 gibt er ein Signal ab, wenn er an seinem Eingang 44 eine vorbestimmte Anzahl von Zählimpulsen erhalten hat ohne zwischenzeitlich zurückgesetzt worden zu sein.

Die Erkennung des Lebensdauerendes der Hochdruckgasentladungs lampe 1 und die Ausblendung von Netzstörungen im Rahmen dieses Erkennungsvorgangs funktioniert wie folgt:

In Figur 6 ist das Brennen (B) bzw. Nichtbrennen (N) der Gasentladungslampe 1 als Zeitdiagramm veranschaulicht. Zum Zeitpunkt t0 wird die Gasentladungslampe 1 kalt eingeschaltet. Der Zählblock 43 wird dadurch in Folge eines Ausgangssignals der Kaltstarterkennungseinrichtung 38 auf seinen Grundwert von beispielsweise 3 zurückgesetzt. Verlischt nun zu einem Zeitpunkt t1 die Gasentladungslampe 1 beispielsweise in Folge einer Netzstörung und ist dies zeitnah, d.h. vor Ablauf der kritischen Brennzeit Z, der Fall wird der Zählblock 43 dekrementiert. Er nimmt den Wert 2 an. Verlischt zu einem Zeitpunkt t2 die Gasentladungslampe 2 wiederum in Folge einer Netzstörung und zwar wiederum bevor die kritische Brennzeit Z abgelaufen ist, wird der Zählblock 43 nochmals dekrementiert. Er hat nun den Wert 1. Erfolgt dann kein Verlöschen der Gasentladungslampe 1 mehr, läuft die kritische Brennzeit Z ab und die vom letzten Zählimpuls getriggerte Timerschaltung 48 liefert dann an ihrem Ausgang zu einem Zeitpunkt t3 ein Rücksetzsignal für den Zählblock 43. Er hat nunmehr wiederum den Wert 3. Die Gasentladungslampe 1 brennt ungestört fort. Alternativ kann an Stelle des vollständigen Rücksetzens des Zählblocks 43 auch ein Zählen in Gegenrichtung (inkrementieren) erfolgen. Es ist auch möglich, in einem solchen Fall um mehrere Schritte x hochzuzählen (n: = n+x) ). Die Schrittzahl x kann eine gegebene Konstante oder eine Variable sein, die sich aus der Vorgeschichte bestimmt.

In der unteren Hälfte des Diagramms der Figur 6 sind drei aufeinander folgende Löschereignisse zu den Zeitpunkten t4, t5 und t6 veranschaulicht, wobei keiner der Zeitabstände länger als die kritische Brennzeit Z ist. Das zum Zeitpunkt t6 auftretende Löschereignis setzt den Zählblock 43 deshalb auf Null, womit das an dem Ausgang des Zählblocks 43 auftretende Signal über das Odergatter 46 als Signal für den Schalter 15 nach außen gegeben wird, um diesen zu schließen und weiteres Zünden der Gasentladungslampe 1 zu unterbinden. Ist der Zähler soweit abgelaufen kann er auch nicht mehr durch das Signal der Timerschaltung 48 zurückgesetzt werden. Sein Rücksetzeingang 42 ist insoweit unterprivilegiert. Er ist wenn er den kritischen Zählwert von Null erreicht hat, nur noch über ein Rücksetzsignal an dem Rücksetzeingang 41 rücksetzbar.

Es wird ein Zündverfahren und ein Zündgerät vorgeschlagen, bei dem die Abstände zwischen Löschereignissen einer Hochdruckgasentladungslampe 1 überwacht werden. Die Überwachung des Brennens oder Löschens erfolgt durch Überwachen der Brennspannung. Es wird nur eine bestimmte Anzahl kurzzeitig aufeinander folgender Löschereignisse zugelassen. Wird die Maximalzahl von Löschereignissen kurzfristig aufeinander folgend erreicht oder überschritten wird das Zündgerät bzw. die Gasentladungslampe stillgesetzt. Wird diese Maximalzahl nicht erreicht wird ein Ereigniszähler auf seinen Ausgangswert rückgesetzt oder es wird um ein oder mehrere Schritte in Gegenrichtung gezählt (n+1 oder n+x).

## Patentansprüche

1. Zündgerät (3) für Hochdruckgasentladungslampen (1), insbesondere mit elektromagnetischem Vorschaltgerät (2),
mit einem steuerbaren Hochspannungsgenerator (11), der an die Gasentladungslampe (1) angeschlossen ist, um Zündimpulse an diese zu liefern,
mit einer Steuerschaltung (12), die an den Hochspannungsgenerator (11) angeschlossen ist, um diesen zu steuern, und die in wenigstens zwei unterschiedlichen Betriebsarten betreibbar ist,
**gekennzeichnet durch**
eine Kaltstarterkennungseinrichtung (38) zur Unterscheidung eines Kaltstarts von einem Warmstart, die mit der Steuerschaltung (12) verbunden ist oder die Teil derselben ist,
einen rücksetzbaren Löschzähler (24), der Teil der Steuerschaltung (12) ist oder der an diese angeschlossen ist, um Löschungen und/oder Zündungen der Gasentladungslampe (1) zu zählen und um weitere Zündversuche bis zum nächsten Kaltstart zu unterbinden, wenn ein Zählgrenzwert erreicht ist,
einen Timer (48), der eine kritische Brennzeit festlegt, **durch** eine Zündung der Gasentladungslampe (1) getriggert wird und mit dem Löschzähler (43) verbunden ist, um diesen bei Ablauf seiner Triggerzeit zurückzusetzen,
womit eine praktisch sehr sichere Unterscheidung von Lampenlöschungen, die am Lebensdauerende auftreten, und Lampenlöschungen, die infolge von Netzstörungen auftreten, bewirkt wird.

2. Zündgerät nach Anspruch 1, **dadurch gekennzeichnet, dass** dem Löschzähler (43) eine Filterschaltung (37) vorgeschaltet ist, um kurzfristig aufeinander folgende Löschereignisse oder Lampenzündungen nur einfach zu zählen.

3. Zündgerät nach Anspruch 2, **dadurch gekennzeichnet, dass** die Filterschaltung (37) Löschereignisse oder Lampenzündungen ausblendet, die in einem zeitlichen Abstand zueinander auftreten, wie er bei einem Zündvorgang einer intakten Gasentladungslampe (1) zu erwarten ist.

4. Zündverfahren für Hochdruckgasentladungslampen (1) mittels eines Zündgeräts (3), **dadurch gekennzeichnet, dass** das Zündgerät (3) bei in Betrieb befindlicher Gasentladungslampe (1) die in einem gegebenen Zeitfenster auftretende Anzahl von Wiederzündvorgängen überwacht, um mit der Überwachung des Einhaltens einer kritischen Brennzeit bzw. des nicht mehrfach aufeinander folgenden Unterschreitens derselben, eine praktisch sehr sichere Unterscheidung von Lampenlöschungen, die am Lebensdauerende auftreten, und Lampenlöschungen, die infolge von Netzstörungen auftreten, zu bewirken,
wobei dazu eine kritische Brennzeit festgelegt und überwacht wird, a) ob die Hochdruckgasentladungslampe länger als diese Zeit brennt oder b) ob sie innerhalb der kritischen Brennzeit abschaltet, wobei dies registriert wird und die Registrierungen zur Ermittlung eines Zählwertes gezählt werden,
wobei die Hochdruckgasentladungslampe:
im Falle a) als betriebsfähig eingestuft und weiter betrieben wird und
im Falle b) als verschlissen eingestuft und stillgesetzt wird, wenn der Zählwert einen vorgegebenen oder alternativ auch vorgebbaren Wert übersteigt.
wobei die Hochdruckgasentladungslampe außerdem für weitere Zündversuche gesperrt wird, wenn eine Maximalzahl von Wiederzündvorgängen überschritten wird.

5. Zündverfahren nach Anspruch 4, bei dem:
das Zündgerät (3) bei in Betrieb befindlicher Gasentladungslampe (1) mit einem Zähler (43) die Anzahl von Wiederzündvorgängen zählt, wobei immer dann um Eins weitergezählt wird, wenn seit dem letzen Wiederzündvorgang eine Zeit verstrichen ist, die kürzer ist als eine Minimalzeit,
der Zähler (43) ein- oder mehrstufig in Gegenrichtung zählt oder zurückgesetzt wird, wenn seit dem letzten Wiederzündvorgang eine Brennzeit erreicht wird, die größer ist als eine kritische Brennzeit, und
das Zündgerät für weitere Zündversuche gesperrt wird, wenn der Zähler einen vorgegebenen oder vorgebbaren Zählwert erreicht.

6. Zündverfahren nach Anspruch 5, **dadurch gekennzeichnet, dass** die Minimalzeit gleich der kritischen Brennzeit ist.

7. Zündverfahren nach Anspruch 5, **dadurch gekennzeichnet, dass** ein Wiederzündvorgang nur gezählt wird, wenn der Zeitabstand zu dem letzten Wiederzündvorgang größer ist als eine Mindestzeit.

8. Zündverfahren nach Anspruch 7, **dadurch gekennzeichnet, dass** die Mindestzeit wesentlich geringer ist sowohl als die Minimalzeit als auch als die kritische Brennzeit.

9. Zündverfahren nach Anspruch 5, **dadurch gekennzeichnet, dass** die von dem Zündgerät (11) gelieferten Hochspannungsimpulse zeitlich getaktet geliefert werden.

10. Zündverfahren nach Anspruch 4, **dadurch gekennzeichnet, dass** die Steuerschaltung (12) bei einem Wiederzündvorgang die Wiederzündzeit registriert, die vom Wiederzündbeginn bis zum tatsächlichen Zünden verstreicht, und beim nächsten Wiederzündvorgang eine Wartezeit berücksichtigt.

11. Zündverfahren nach Anspruch 10, **dadurch gekennzeichnet, dass** die Wartezeit anhand der Wiederzündzeit bestimmt wird.

12. Zündverfahren nach Anspruch 14, **dadurch gekennzeichnet, dass** die Steuerschaltung (12) bei einem Wiederzündvorgang die Anzahl der Zündversuche registriert, die vom Wiederzündbeginn bis zum tatsächlichen Zünden unternommen werden, und beim nächsten Wiederzündvorgang eine Wartezeit berücksichtigt, die anhand der Anzahl der vorigen Zündversuche bestimmt wird.

## Claims

1. Ignition device (3) for high-pressure gas discharge lamps (1), in particular with electromagnetic ballast (2),
with a controllable high-voltage generator (11), which is connected to the gas discharge lamp (1) to feed ignition pulses to this,
with a control circuit (12), which is connected to the high-voltage generator (11) to control this and which can be operated in at least two different modes of operation,
**characterised by**
a cold-start recognition system (38) for distinguishing a cold start from a warm start, which is connected to the control circuit (12) or is a part thereof,
a reset extinction counter (24), which is part of the control circuit (12) or is connected to this to count extinctions and/or ignitions of the gas discharge lamp (1) and to prevent further ignition attempts until the next cold start when a counter limit is reached,
a timer (48), which defines the critical burning time, is triggered by an ignition of the gas discharge lamp (1) and is connected to the extinction counter (43) in order to reset this on expiry of its trigger time,
whereby an in practice very secure differentiation is made between lamp extinctions occurring at the end of the service life and lamp extinctions occurring as a result of mains disturbances.

2. Ignition device according to Claim 1, **characterised in that** the extinction counter (43) has a filter circuit (37) connected in front of it to count extinction events following one another in short intervals or simply to count lamp ignitions.

3. Ignition device according to Claim 2, **characterised in that** the filter circuit (37) fades out extinction events or lamp ignitions, which occur at a time interval relative to one another such as that to be expected in an ignition process of an intact gas discharge lamp (1).

4. Ignition process for high-pressure gas discharge lamps (1) by means of an ignition device (3), **characterised in that** when the gas discharge lamp (1) is in operation the ignition device (3) monitors the number of re-ignition processes occurring in a given time window in order effect an in practice very secure differentiation between lamp extinctions occurring at the end of the service life and lamp extinctions occurring as a result of mains disturbances through monitoring of the adherence to a critical burning time or of this not being fallen short of multiple times in succession,
wherein for this a critical burning time is defined and it is monitored: a) whether the high-pressure gas discharge lamp burns longer than this time, or b) whether it switches off within the critical burning time, wherein this is recorded and the recordings are counted to determine a counter value,
wherein the high-pressure gas discharge lamp:
in case a) is classed as operative and is operated further, and
in case b) is classed as worn and is shut down when the counter value exceeds a given or alternatively also a pre-definable value,
wherein additionally the high-pressure gas discharge lamp is blocked for further ignition attempts when a maximum number of re-ignition processes is exceeded.

5. Ignition process according to Claim 4, in which:
when the gas discharge lamp (1) is in operation, the ignition device (3) counts the number of re-ignition processes with a counter (43), wherein counting only proceeds by adding one when a time shorter than a minimum time has elapsed since the last re-ignition process,
the counter (43) counts in the opposite direction in single or multiple stages or is reset when a burning time that is longer than a critical burning time has been reached since the last re-ignition process, and
the ignition device is blocked for further ignition attempts when the counter reaches a given or pre-definable counter value.

6. Ignition process according to Claim 5, **characterised in that** the minimum time is equal to the critical burning time.

7. Ignition process according to Claim 5, **characterised in that** the re-ignition process is only counted when the time interval from the last re-ignition process is greater than a lowest time.

8. Ignition process according to Claim 7, **characterised in that** the lowest time is substantially lower than both the minimum time and the critical burning time.

9. Ignition process according to Claim 5, **characterised in that** the high-voltage pulses supplied by the ignition device (11) are supplied in a time cycled manner.

10. Ignition process according to Claim 4, **characterised in that** in the case of a re-ignition process the control circuit (12) records the re-ignition time which has passed from the start of re-ignition to actual ignition, and takes into consideration a waiting time in the next re-ignition process.

11. Ignition process according to Claim 10, **characterised in that** the waiting time is determined on the basis of the re-ignition time.

12. Ignition process according to Claim 14?, **characterised in that** in a re-ignition process the control circuit (12) records the number of ignition attempts, which are undertaken from the start of re-ignition to actual ignition, and takes into consideration a waiting time in the next re-ignition process, which is determined on the basis of the number of previous ignition attempts.

## Revendications

1. Appareil d'allumage (3) pour des lampes à décharge à haute pression (1), et comportant notamment un ballast électromagnétique (2), dans lequel :
- un générateur de haute tension (11) commandable et qui est raccordé à la lampe à décharge (1), est prévu pour envoyer à cette lampe des impulsions d'allumage,
- un circuit de commande (12) est raccordé au générateur de haute tension (11) pour commander celui-ci, et il peut fonctionner selon au moins deux modes différents,
**caractérisé en ce qu'**
- un dispositif de reconnaissance de démarrage à froid (38), destiné à faire la distinction entre un démarrage à froid et un démarrage à chaud, est relié au circuit de commande (12) où est une partie de celui-ci,
- un compteur d'extinction (24) réinitialisable et qui est une partie du circuit de commande (12) ou lui est raccordé, sert à compter des extinctions et/ou des allumages de la lampe à décharge (1) et à interrompre d'autres essais d'allumage jusqu'au prochain démarrage à froid, si le nombre compté dépasse une valeur limite,
- un timer (48) qui fixe un temps d'allumage critique, est déclenché par un allumage de la lampe à décharge (1) et est relié au compteur d'extinctions (43) pour réinitialiser celui-ci lorsque son temps de déclenchement est écoulé,
de sorte qu'est effectuée une distinction pratiquement très sûre entre les extinctions de lampe se produisant en fin de vie de celle-ci et les extinctions résultant de perturbations du réseau.

2. Appareil d'allumage selon la revendication 1, **caractérisé en ce qu'**en amont du compteur d'extinctions (43) est disposé un circuit de filtrage (37) pour compter simplement les extinctions ou les allumages se succédant pendant un bref délai.

3. Appareil d'allumage selon la revendication 2, **caractérisé en ce que** le circuit de filtrage (37) occulte les extinctions ou les allumages qui se produisent dans un certain intervalle de temps, comme celui que l'on peut attendre quand a lieu l'allumage d'une lampe à décharge (1) intacte.

4. Procédé d'allumage de lampes à décharge à haute pression (1) au moyen d'un appareil d'allumage (3), **caractérisé en ce que** cet appareil surveille, quand la lampe est en service, le nombre d'opérations de réallumage s'effectuant pendant une fenêtre de temps donnée, afin d'effectuer, en surveillant le respect d'une durée critique d'éclairage, c'est-à-dire que cette durée n'est pas dépassée plusieurs fois successivement, une distinction pratiquement très sûre entre les extinctions de lampe se produisant en fin de vie et les extinctions dues à des parasites de réseau,
et pour cela, une durée critique d'éclairage est déterminée et surveillée pour déterminer a) si la lampe à décharge éclaire plus longtemps que cette durée, ou b) si cette lampe est coupée pendant cette durée critique, ces événements étant enregistrés et comptés pour déterminer une valeur de nombre, faisant que la lampe,
dans le cas a) est classée comme capable de fonctionner et continue effectivement à fonctionner,
dans le cas b) est mise à l'arrêt si le nombre compté dépasse une valeur prédéfinie ou pouvant être prédéfinie,
la lampe à décharge étant de plus bloquée pour d'autres essais d'allumage si un nombre maximal d'opérations de réallumage est dépassé.

5. Procédé d'allumage selon la revendication 4, dans lequel
- l'appareil d'allumage (3), quand la lampe à décharge (1) est en service, compte au moyen d'un compteur (43) le nombre des opérations de réallumage et l'augmente d'une unité, chaque fois que depuis la dernière opération de réallumage s'est écoulé un temps qui est plus court qu'un temps minimal,
- le compteur (43) varie d'une unité ou davantage dans le sens inverse, ou est réinitialisé si depuis la dernière opération de réallumage a été obtenue une durée d'éclairage qui dépasse une durée critiques d'éclairage,
- l'appareil d'allumage est bloqué pour d'autres essais d'allumage quand le compteur atteint une valeur prédéfinie ou pouvant l'être.

6. Procédé selon la revendication 5, **caractérisé en ce que** le temps minimal est égal à la durée critique d'éclairage.

7. Procédé selon la revendication 5, **caractérisé en ce qu'**une opération de réallumage est prise en compte seulement si l'intervalle de temps la séparant de la dernière opération de réallumage dépasse un intervalle minimal.

8. Procédé selon la revendication 7, **caractérisé en ce que** l'intervalle minimal est essentiellement plus faible que le temps minimal et que la durée critique d'éclairage.

9. Procédé selon la revendication 5, **caractérisé en ce que** les impulsions de haute tension délivrées par l'appareil d'allumage (11) le sont selon une certaine cadence.

10. Procédé selon la revendication 4, **caractérisé en ce que** lors d'un réallumage, le circuit de commande (12) enregistre le temps de réallumage s'écoulant entre le début du réallumage et l'allumage effectif, pour prendre en compte un temps d'attente lors de la prochaine opération de réallumage.

11. Procédé selon la revendication 10, **caractérisé en ce que** le temps d'attente est défini à l'aide du temps de réallumage.

12. Procédé selon la revendication 4, **caractérisé en ce que** lors d'une opération de réallumage, le circuit de commande (12) enregistre le nombre des essais d'allumage qui ont eu lieu entre le début de réallumage et l'allumage effectif et, lors de l'opération de réallumage suivante, est pris en compte un temps d'attente défini à l'aide du nombre des essais d'allumage précédents.
